# EUROPÄISCHE PATENTSCHRIFT

(11) **EP 0 113 809 B1**
(45) Veröffentlichungstag und Bekanntmachung des Hinweises auf die Patenterteilung: **24.05.1989**
(21) Anmeldenummer: 83108655.8
(22) Anmeldetag: 02.09.1983
(51) Int. Cl.: H01R 13/426

(54) **Elektrischer Steckverbinder mit einer Verriegelungseinrichtung für ein in einer Gehäusekammer steckendes, elektrisches Kontaktelement**
Electrical plug-in connector with a locking device for an electrical contact element extending into a housing
Connecteur électrique avec un dispositif de verrouillage pour un élément de contact électrique s'étendant dans un compartiment de boîtier

(30) Priorität: 18.12.1982 DE 3247022
(43) Veröffentlichungstag der Anmeldung: 25.07.1984
(73) Patentinhaber: Grote & Hartmann GmbH & Co. KG, D-42369 Wuppertal (DE)
(72) Erfinder: Mantlik, Konrad, D-5600 Wuppertal 1 (DE)
(74) Vertreter: Patentanwälte Dr. Solf & Zapf

(56) Entgegenhaltungen:
- DE-A- 1 790 043
- DE-A- 2 827 143
- DE-A- 2 907 957
- DE-A- 3 016 297
- DE-A- 3 129 405

## Beschreibung

Die Erfindung betrifft einen elektrischen Steckverbinder mit einem Gehäuse, mit mindestens einem in eine Kontaktkammer des Gehäuses eingesteckten Kontaktelement, mit einer auf der Einführseite für die Kontaktelemente am Gehäuse festlegbaren Verriegelungseinrichtung, die je Kontaktelement mindestens einen durch Einführen in die Kontaktkammer mit dem Kontaktelement in Eingriff bringbaren Verriegelungsarm aufweist und die Durchtrittsmöglichkeiten für die Kontaktelemente mit angeschlagener Leitung aufweist.

Ein derartiger Steckverbinder ist aus der DE-A-1 790 043 bekannt. Dabei handelt es sich um eine mehrpolige Steckverbindung, deren Gehäuse von einer Kunststoffscheibe gebildet ist, die Hohlräume zur Aufnahme von Kontaktelementen aufweist. Leitungsseitig weist jeder Hohlraum eine vergrößerte Ausnehmung auf. Die Verriegelungseinrichtung besteht ebenfalls aus einer Kunststoffscheibe, die vorstehende Kunststoffinger aufweist, die beim Zusammenfügen der beiden Scheiben in die Ausnehmungen eingeführt werden. Die Finger ragen dabei in die lichte Weite des Hohlraumes, der zur Führung des Kontaktelementes vorgesehen ist, hinein. Da die Finger federelastisch ausgebildet sind, werden sie beim Einführen des Kontaktelementes in den Hohlraum in die Ausnehmung zurückgedrängt. Ist das Kontaktelement soweit in den Hohlraum eingeführt, daß es mit einer Abstufung an einer Ringstufe des Hohlraumes anliegt, können die in die Ausnehmung gedrängten Finger der die Verriegelungseinrichtung bildenden Kunststoffscheibe hinter der Abstufung des eingeführten Kontaktelementes wieder zurückfedern und auf diese Weise das Kontaktelement in der das Gehäuse bildenden Kunststoffscheibe fixieren. Die die Verriegelungseinrichtung bildende Kunststoffscheibe weist Durchtrittsmöglichkeiten in Form von Durchgangsöffnungen für die Kontaktelemente bzw. die angeschlagenen Leitungen auf. In der Veröffentlichung ist allerdings nicht angegeben, auf welche Weise die beiden Scheiben aneinander befestigt sind. Bei der bekannten Steckverbindung ist weiterhin von Nachteil, daß die Halterung der Kontaktelemente ausschließlich durch die Federelastizität der Kunststoffinger gewährleistet ist. Hierdurch wird bei vielen Anwendungsfällen eine nur unzureichende Verriegelung der Kontaktelemente in dem Gehäuse erreicht.

Der vorliegenden Erfindung liegt daher die Aufgabe zugrunde, einen elektrischen Steckverbinder der gattungsgemäßen Art so weiterzubilden, daß die Klemmkraft der Verriegelungseinrichtung für die einzelnen Kontaktelemente erhöht und damit eine bessere Lagefixierung in den Kontaktkammern erreicht wird.

Diese Aufgabe wird durch die Merkmale des Anspruches 1 gelöst.

Zweckmäßige Ausgestaltungen der Erfindung werden in den Unteransprüchen gekennzeichnet.

Anhand des in der Zeichnung abgebildeten Ausführungsbeispiels wird die Erfindung im folgenden erläutert. Es zeigen:
Fig. einen Längsschnitt durch eine erfindungsgemäße Verriegelungseinrichtung,
Fig. 2 eine Draufsicht auf die Verriegelungseinrichtung nach Fig. 1,
Fig. 3 einen Längsschnitt durch einen erfindungsgemäßen Steckverbinder in der Vorraststellung der Verriegelungseinrichtung und
Fig. 4 einen Längsschnitt durch einen erfindungsgemäßen Steckverbinder in der Endraststellung der Verriegelung.

Der elektrische Steckverbinder weist eine Verriegelungseinrichtung 1 mit Rastelementen 2 und Verriegelungselementen 3 auf, wobei die Rastelemente 2 mit außen an den Gehäusewandungen 5 eines Gehäuses 28 angeordneten Gegenrastelementen 4 zusammenwirken.

Die Verriegelungseinrichtung 1 aus Kunststoff ist den Konturen einer zu verriegelnden Kontaktkammer 12 des Gehäuses 28 angepaßt. Im abgebildeten Beispiel besteht sie aus einem in der Draufsicht (Fig. 2) rechteckigen, geschlossenen Rahmen 7, dessen Rahmenstege 7a, 7b, 7c und 7d im Querschnitt ebenfalls rechteckig sind.

In der Innenfläche des Rahmensteges 7d sind als Verriegelungselemente 3 zwei im seitlichen Abstand voneinander symmetrisch zur Mitte des Steges 7d angeordnete, stiftförmige Verriegelungsarme 8 angeformt, die zweckmäßigerweise im Querschnitt rechteckig ausgebildet sind, parallelverlaufend senkrecht nach unten ragen (Fig. 1) und den Rahmensteg 7d etwa mit doppelter Länge überragen. In gleicher gegenüberliegender Anordnung befinden sich Verriegelungsarme 8 an dem Rahmensteg 7b.

An der Außenfläche des Rahmensteges 7d sitzt als Rastelement 2 ein Rastbügel 9. Der Rastbügel 9 besteht aus zwei im seitlichen Abstand voneinander parallel zueinander senkrecht nach unten ragenden, im Querschnitt vorzugsweise rechtekkig ausgebildeten Bügelarmen 10, die am Ende über einen Quersteg 11 miteinander verbunden sind. Der Rastbügel 9 überragt den Rahmensteg 7d mit etwa der gleichen Länge wie die Verriegelungsarme 8. An der Außenfläche des Rahmensteges 7b sitzt ein gleicher Rastbügel 9.

Die Verriegelungseinrichtung 1 wird auf das Gehäuse 28 gesteckt, das die Kontaktkammer 12 aufweist, in die ein elektrisches Kontaktelement 13 gesetzt wird, welches an eine Leitung 14 gecrimpt ist. Derartige gecrimpte Kontaktelemente 13 weisen in der Regel am vorderen Ende einer Aderkralle 15 eine Kante auf. Im dargestellten Beispiel besteht diese Kante aus einem Quersteg 16. Zudem weist das Kontaktelement 13 eine Rastzunge 17 auf, die im eingesteckten Zustand hinter eine Raststufenkante 18 in der Kontaktkammer 12 greift (Fig. 4).

Die Wandstärke des Rahmens 7 der Verriegelungseinrichtung 1 entspricht der Wandstärke der Gehäusewandung 5. Demgemäß paßt die Verriegelungseinrichtung 1 auf das Gehäuse 28, indem die Gehäusewandung 5 in jeweils zwischen den Rastbügeln 9 und den Verriegelungsarmen 8 gebildete Spalte 19 geschoben wird (Fig. 3), bis die Unterkante 20 des Rahmens 7 auf der Oberkante 21 des Gehäuses 28 aufsitzt (Fig. 4).

Zur Gewährleistung einer Vorrastung und einer Endrastung der Verriegelungseinrichtung 1 mit dem Gehäuse 28, finden die Rastbügel 9 auf der jeweiligen Außenfläche der Gehäusewandung 5 die Gegenrastelemente 4, d.h. jeweils ein stegförmiges, erstes Gegenrastelement 22 sowie ein ebenfalls stegförmiges, zweites Gegenrastelement 23 vor, die im Abstand voneinander sowie von der Oberkante 21 und zu dieser parallel verlaufend angeordnet sind. Die Gegenrastelemente 22, 23 wirken mit dem Quersteg 11 des jeweiligen Rastbügels 9 zusammen, demgemäß die Länge der Gegenrastelemente 22, 23 kürzer ist als der seitliche Abstand zwischen den Bügelarmen 10. Wenn die Verriegelungseinrichtung 1 auf das Gehäuse 28 gesteckt wird, stößt der Quersteg 11 zunächst gegen das erste Gegenrastelement 22. Da dieses im Querschnitt etwa dreieckförmig ausgebildet ist und eine zur Gehäusewandung 5 weisende Auflaufschräge 24 besitzt, und der Quersteg 11 des Rastbügels 9 eine etwa parallel zur Auflaufschräge 24 verlaufende Auflaufschräge 25 aufweist, kann der Quersteg 11 infolge der elastischen Verschwenkbarkeit der Bügelarme 10 über das erste Gegenrastelement 22 gleiten, bis er hinter dieses zurückspringt und zwischen den beiden Gegenrastelementen 22 und 23 sitzt. Da der Abstand der Gegenrastelemente 22, 23 voneinander etwa der Breite des Quersteges 11 entspricht, ergibt sich eine Lagefixierung des Quersteges 11 und damit der Verriegelungseinrichtung 1 in der Vorraststellung (Fig. 3).

Befindet sich die Verriegelungseinrichtung 1 in der Vorraststellung, erstrecken sich die an den gegenüberliegenden Rahmenstegen 7b und 7d angeordneten Verriegelungsarme 8 parallel zueinander in die Kontaktkammer 12. In diesem Zustand des Steckverbinders kann das gecrimpte Kontaktelement 13 ungehindert durch eine Einführöffnung 12b in die Kontaktkammer 12 eingeschoben werden. Anschließend wird die Verriegelungseinrichtung 1 für die Endraststellung weiter auf das Gehäuse 28 gedrückt, bis der Quersteg 11 über das zweite Gegenrastelement 23 schnappt und letzteres hintergreift, wobei die Kanten 20, 21 aufeinander sitzen (Fig. 4). Zur Erleichterung des Schnappvorganges ist die Oberfläche des zweiten Gegenrastelementes 23 im Querschnitt betrachtet als gerundete Auflauffläche 23a ausgeführt, so daß die Auflaufschräge des Quersteges 11 leichter über das erste Gegenrastelement 22 als über das zweite Gegenrastelement 23 gleiten kann.

Wesentlich ist, daß in der Kontaktkammer 12 auf der Innenfläche der sich gegenüberliegenden Gehäusewandungen 5 jeweils eine im Querschnitt betrachtet einwärts in Richtung einer Stecköffnung 12a gerichtete Auflaufschräge 26 vorgesehen ist, die quer zur Längserstreckung der Kontaktkammer 1? verIäuft. Sie wirkt mit einer nach außen gerichteten Schräge 27 im Endbereich der Verriegelungsarme 8 zusammen. Beim Verschieben der Verriegelungseinrichtung 1 aus der Vorraststellung in die Endraststellung laufen die Schrägen 27 auf die Auflaufschrägen 26 auf, bevor die Endraststellung erreicht ist. Beim Weiterschieben werden die Verriegelungsarme 8 nach innen gezwungen und gegen die Aderkralle 15 des Kontaktelementes 13 gepreßt, so daß letzteres mit in die Kammer 12 eingeschoben wird, bis die Verriegelungseinrichtung 1 endlich verrastet ist. Sollte das Kontaktelement 13 bereits die erforderliche Position eingenommen haben, bevor die Endraststellung der Verriegelungseinrichtung 1 erreicht ist, wirken die Verriegelungsarme 8 nach Art einer Zange, wenn die Endraststellung erreicht ist, indem sie die Aderkralle 15 umgreifen und dadurch das Kontaktelement 13 lagefixieren. Außerdem wirken die Verriegelungsarme 8 in der Endraststellung verriegelnd, weil ihre Vorderkanten verhindern, daß das Kontaktelement 13 aus der Kontaktkammer 12 gezogen werden kann, indem die Vorderkanten der Verriegelungsarme 8 gegen den Quersteg 16 oder eine ähnliche Kante des Kontaktelementes 13 stoßen würden.

Die Erfindung zeigt somit einen völlig anderen Weg auf, ein Kontaktelement in einem Gehäuse zu verriegeln und mit der Verriegelungseinrichtung zu fixieren bzw. zu verklemmen. Die Verriegelung gelingt, weil nahezu jedes Kontaktelement im Übergangsbereich von seinem Krallenteil zum Kontaktteil eine Kante aufweist. Die Baulänge des Gehäuses wird nicht verlängert, weil das Gehäuse entsprechend der Länge des Rahmens 7 verkürzt ausgeführt werden kann. Die Herstellung der Verriegelungseinrichtung 1 ist einfach, weil es sich um ein unkompliziertes Kunststoffteil handelt. Das Gehäuse 28 kann ebenfalls einfach aufgebaut sein, weil die Verriegelungseinrichtung 1 einfache, korrespondierende Wirkelemente erfordert (Auflaufschrägen und Gegenrastelemente). Vorteilhaft ist die gerundete Auflauffläche 23a des Gegenrastelementes 23, die dem Quersteg 11 einen größeren Widerstand entgegensetzt als die Auflaufschräge 24 des ersten Gegenrastelementes 22. Dadurch wird die Vorraststellung stabilisiert. Die Auflaufschräge 26 kann zweckmäßigerweise näher in Richtung auf die Einführöffnung 12b angesetzt sein als in der Zeichnung abgebildet, so daß die Verriegelungsarme 8 mit der Auflaufschräge 26 bereits in der Vorraststellung (Fig. 3) in Kontakt stehen. Es ist bei der Verriegelungseinrichtung 1 noch zweckmäßig, wenn die Verriegelungsarme 8 im Bereich der Einführöffnung 12b einwärts abgeschrägt sind und dadurch Einführschrägen 8a bilden, die das Einführen des Kontaktelementes 13 erleichtern. Wesentlich ist, daß die Verriegelungseinrichtung 1 eine ganz erhebliche Vereinfachung der automatischen Bestückung eines Gehäuses 28 erbringt. Es brauchen keine Schwenkbewegungen wie bei einem scharnierenden Deckel mehr aufgebracht zu werden; mit einer einfach zu beherrschenden, geradlinigen Bewegung kann die Verriegelung des Gehäuses bewältiat werden.

## Patentansprüche

1. Elektrischer Steckverbinder mit einem Gehäuse (28), mit mindestens einem in eine Kontaktkammer (12) des Gehäuses (28) eingesteckten Kontaktelement (13), mit einer auf der Einführseite für die Kontaktelemente (13) am Gehäuse (28) festlegbaren Verriegelungseinrichtung (1), die je Kontaktelement (13) mindestens einen durch Einführen in die Kontaktkammer (12) mit dem Kontaktelement (13) in Eingriff bringbaren Verriegelungsarm (8) aufweist und die Durchtrittsmöglichkeiten für die Kontaktelemente (13) mit angeschlagener Leitung (14) aufweist, gekennzeichnet durch die folgenden Merkmale:
a) die Verriegelungseinrichtung (1) weist einen Rahmen (7) auf,
b) an zwei gegenüberliegenden Rahmenstegen (7b, 7d) sind je Kontaktelement (13) mindestens einer der Verriegelungsarme (8) angeordnet,
c) die Verriegelungseinrichtung (1) weist an zwei gegenüberliegenden Rahmenstegen (7b, 7d) mindestens je ein die Außenwandung des Gehäuses (28) des Steckverbinders übergreifendes, elastisches Rastelement (2) auf,
d) an der Außenwandung des Gehäuses (28) des Steckverbinders sind je Rastelement (2) in Aufsteckrichtung der Verriegelungseinrichtung (1) hintereinander liegend ein erstes und ein zweites Gegenrastelement (22, 23) vorgesehen,
e) durch das Zusammenwirken jedes elastischen Rastelements (2) mit dem ersten Gegenrastelement (22) ergibt sich eine Vorraststellung der Verriegelungseinrichtung (1), in der jedes Kontaktelement (13) ungehindert in seine Kontaktkammer (12) einführbar ist,
f) beim Überführen der Verriegelungseinrichtung (1) in die Endraststellung, die durch Zusammenwirken jedes elastischen Rastelements (2) mit dem zugehörigen zweiten Gegenrastelement (23) gegeben ist, werden die jedem Kontaktelement (13) zugeordneten Verriegelungsarme (8) durch eine Querschnittsverengung der Kontaktkammerwandung in die Verriegelungsstellung für das zugehörige Kontaktelement (13) gebracht.

2. Elektrischer Steckverbinder nach Anspruch 1, dadurch gekennzeichnet, daß der Rahmen (7) rechteckig ist.

3. Elektrischer Steckverbinder nach Anspruch 1 oder 2, dadurch gekennzeichnet, daß die Querschnittsverengung der Kontaktkammerwandung durch eine Auflaufschräge (26) je Verriegelungsarm (8) gebildet wird.

4. Elektrischer Steckverbinder nach einem der Ansprüche 1 bis 3, dadurch gekennzeichnet, daß im Endbereich jedes Verriegelungsarmes (8) eine nach außen gerichtete Schräge (27) angeordnet ist, die mit der Auflaufschräge (26) an der Innenwandung der Kontaktkammer (12) zusammenwirkt.

5. Elektrischer Steckverbinder nach einem der Ansprüche 1 bis 4, dadurch gekennzeichnet, daß jedes Rastelement (2) als Rastbügel (9) ausgebildet ist, dessen Quersteg (11) mit den als Raststege ausgebildeten Gegenrastelementen (22, 23) zusammenwirkt.

6. Elektrischer Steckverbinder nach Anspruch 5, dadurch gekennzeichnet, daß der das erste Gegenrastelement (22) bildende Raststeg eine Auflaufschräge (24) sowie der als zweites Gegenrastelement (23) dienende Raststeg eine gerundete Auflauffläche (23a) für den ebenfalls eine Auflaufschräge (25) aufweisenden Quersteg (11) des Rastbügels (9) aufweisen.

7. Elektrischer Steckverbinder nach Anspruch 5 oder 6, dadurch gekennzeichnet, daß der Abstand der Gegenrastelemente (22, 23) voneinander etwa der Breite des Quersteges (11) des Rastbügels (9) entspricht.

## Claims

1. Electrical plug connector having a housing (28), having at least one contact element (13) inserted into a contact chamber (12) of the housing (28), having a locking means (1) which is fixable on the entry side for the contact elements (13) on the housing (28) and which has for each contact element (13) at least one locking arm (8) engageable with the contact element (13) by entry into the contact chamber (12), this locking means (1) having insertion means for the contact elements (13) and a connected wire (14), characterized by the following features:
a) the locking means (1) has a frame (7),
b) for each contact element (13) at least one of the locking arms (8) is arranged on two opposing frame webs (7b, 7d),
c) the locking means (1) has on two opposing frame webs (7b, 7d) at least one respective resilient latching element (2) overlapping the outside wall of the housing (28) of the plug connector,
d) for each latching element (2), there are provided on the outside wall of the housing (28) of the plug connector a first and a second counter-latching element (22, 23) lying behind one another in the engagement direction of the locking means (1),
e) the cooperation of each resilient latching element (2) with the first counter-latching element (22) results in a pre-latched position of the locking means (1) in which each contact element (13) is unimpededly introducible into its contact chamber (12),
f) when the locking means (1) is transferred to the final latched position, which is determined by the cooperation of each resilient latching element (2) with the associated second counter-latching element (23), the locking arms (8) associated with each contact element (13) are brought by means of a narrowing in the cross section of the contact chamber wall into the locked position for the associated contact element (13).

2. Electrical plug connector according to Claim 1, characterized in that the frame (7) is rectangular.

3. Electrical plug connector according to Claim 1 or 2, characterized in that the narrowing in the cross section of the contact chamber wall is formed by a ramp (26) for each locking arm (8).

4. Electrical plug connector according to one of Claims 1 to 3, characterized in that there is arranged in the end region of each locking arm (8) an outwardly directed slope (27) which cooperates with the ramp (26) on the inside wall of the contact chamber (12).

5. Electrical plug connector according to one of Claims 1 to 4, characterized in that each latching element (2) is constructed as a latching bracket (9) whereof the transverse web (11) cooperates with the counter-latching elements (22, 23) constructed as latching webs.

6. Electrical plug connector according to Claim 5, characterized in that the latching web forming the first counter-latching element (22) has a ramp (24) and the latching web serving as the second counter-latching element (23) has a rounded sloping surface (23a) for the transverse web (11), also having a ramp (25), of the latching bracket (9).

7. Electrical plug connector according to Claim 5 or 6, characterized in that the spacing of the counter-latching elements (22, 23) from one another corresponds approximately to the width of the transverse web (11) of the latching bracket (9).

## Revendications

1. Connecteur électrique comportant un boîtier (28) avec au moins un élément de contact (13) à introduire dans une chambre de contact (12) du boîtier (28), avec un dispositif de verrouillage susceptible d'être fixé du côté de l'introduction des éléments de contact (13) sur le boîtier (28), dispositif de verrouillage qui comporte par élément de contact (13) au moins un bras de verrouillage (8) qui peut être mis en prise avec l'élément de contact (13) par introduction dans la chambre de contact (12) et permet aux éléments de contact (13) fixés au conducteur (14) de traverser le bras, connecteur caractérisé par les points suivants:
a) le dispositif de verrouillage (1) comporte un cadre (7),
b) sur deux branches opposées (7b, 7d) du cadre, on a pour chaque élément de contact (13) au moins l'un des bras de verrouillage (8),
c) le dispositif de verrouillage (1) comporte sur deux branches de cadre (7b, 7d) opposées, au moins un élément d'accrochage (2), élastique, passant pardessus la paroi extérieure du boîtier (8) du connecteur,
d) sur la paroi extérieure du boîtier (28) du connecteur, on a par élément d'accrochage (2) un premier et un second élément d'accrochage complémentaire (22, 23) prévus l'un derrière l'autre dans la direction d'enfichage du dispositif de verrouillage (1),
e) la coopération de chaque élément d'accrochage élastique (2) et du premier élément d'accrochage complémentaire (22) donne une position d'accrochage avant au dispositif de verrouillage (1), position dans laquelle chaque élément de contact (13) peut être introduit sans difficulté dans sa chambre de contact (12),
f) lorsqu'on fait passer le dispositif de verrouillage (1) dans sa position d'accrochage arrière, qui est définie par la coopération de chaque élément d'accrochage élastique (2) et du second élément d'accrochage complémentaire (23) correspondant, les bras de verrouillage (8) associés à chaque élément de contact (13) sont conduits dans un rétrécissement de section de la paroi de la chambre de contact dans la position de verrouillage pour l'élément de contact correspondant (13).

2. Connecteur électrique selon la revendication 1, caractérisé en ce que le cadre (7) est rectangulaire.

3. Connecteur électrique selon la revendication 1 ou 2, caractérisé en ce que le rétrécissement de section de la paroi de la chambre de contact est formé par une surface d'attaque (26) pour chaque bras de verrouillage (8).

4. Connecteur électrique selon l'une des revendications 1 à 3, caractérisé en ce qu'à l'extrémité de chaque bras de verrouillage (8), il est prévu une surface inclinée (27) respective dirigée vers l'extérieur et qui coopère avec la surface d'attaque (26) de la paroi intérieure de la chambre de contact (12).

5. Connecteur électrique selon l'une des revendications 1 à 4, caractérisé en ce que chaque élément d'accrochage (2) est en forme d'étrier d'accrochage (9) dont la traverse (11) coopère avec les éléments d'accrochage complémentaires (22, 23) réalisés sous forme de traverses d'accrochage.

6. Connecteur électrique selon la revendication 5, caractérisé en ce que la traverse d'accrochage qui forme le premier élément d'accrochage complémentaire (22) présente une surface d'attaque (24) et la traverse d'accrochage servant de second élément d'accrochage complémentaire (23) présente une surface d'attaque arrondie (23a) pour la traverse (11) de l'étrier d'accrochage (9) qui présente également une surface d'attaque (25).

7. Connecteur électrique selon la revendication 5 ou 6, caractérisé en ce que la distance des éléments d'accrochage complémentaires (22, 23) correspond sensiblement à la largeur de la traverse (11) de l'étrier d'accrochage (9).
